# EUROPÄISCHE PATENTSCHRIFT

(11) **EP 2 182 184 B1**
(45) Veröffentlichungstag und Bekanntmachung des Hinweises auf die Patenterteilung: **24.08.2011**
(21) Anmeldenummer: 09012954.5
(22) Anmeldetag: 14.10.2009
(51) Int. Cl.: F01L 9/02

(54) **Gaswechselventil für Brennkraftmaschinen**
Gas exchange valve for combustion engines
Soupape de changement de gaz pour moteurs à combustion interne

(30) Priorität: 30.10.2008 DE 102008054014
(43) Veröffentlichungstag der Anmeldung: 05.05.2010
(73) Patentinhaber: MAN Truck & Bus AG, 80995 München (DE)
(72) Erfinder: Lämmermann, Reinhard, 90547 Stein (DE); Bauer, Wolfgang, 90453 Nürnberg (DE); Gehrke, Sebastian, 38106 Braunschweig (DE); Weiskirch, Christian, Dr., 38124 Braunschweig (DE); Eilts, Peter, 38108 Braunschweig (DE)

(56) Entgegenhaltungen:
- GB-A- 121 048
- GB-A- 152 863
- GB-A- 221 699
- GB-A- 191 412 523
- US-A- 1 746 227
- US-A- 1 760 853
- US-A- 1 763 154

## Beschreibung

Die vorliegende Erfindung bezieht sich auf ein Gaswechselventilanordnung für eine Brennkraftmaschine. Derartige Gaswechselventile sind aus dem Stand der Technik seit langem bekannt. Dabei sind aus dem Stand der Technik unterschiedlichste Prinzipien bekannt, um derartige Gaswechselventile, welche den Betrieb von Verbrennungskraftmaschinen steuern, zu betätigen. So beschreibt beispielsweise die DE 198 37 837 C1 eine Vorrichtung zum Betätigen eines Gaswechselventils. Bei dieser Vorrichtung ist ein elektromagnetischer Aktuator vorgesehen, der einen Öffnungsmagneten und einen Schließmagneten aufweist, zwischen denen ein Anker axial verschiebbar ist.

Die DE 10 2004 018 359 A1 beschreibt einen hydraulischen Stellantrieb von Gaswechselventilen eines Verbrennungsmotors. Dabei ist ein Stößel eines Gaswechselventils in Abhängigkeit eines veränderbaren gekammerten Hydraulikflüssigkeitsvolumens zwischen einer ersten und einer zweiten Endposition verlagerbar und ein die Kammer verlassender Hydraulikvolumenstrom durch ein Durchflussventil veränderbar, wobei dieses Durchflussventil als elektrisches Schaltventil derart ausgebildet ist, dass es zumindest drei Schaltstellungen ermöglicht.

Aus der GB 121 048 A ist weiter eine Gaswechselventilanordnung für einen Verbrennungsmotor mit einem Ventilkörper bekannt, wobei der Ventilkörper in zwei einander entgegengesetzte, geradlinigen Bewegungsrichtungen bewegbar ist und ein Betätigungselement zum Betätigen des Ventilkörpers aufweist. Ein Kolben des Betätigungselements ist in den Bewegungsrichtungen derart bewegbar ist, dass durch eine Bewegung des Kolbens in wenigstens einer Bewegungsrichtung eine Bewegung des Ventilkörpers in dieser Bewegungsrichtung verursacht wird. Der Kolben ist in einem Raum bewegbarer geführt, der eine Zuführöffnung für das fließfähige Medium aufweist.

Weitere Gattungsgemäße Anordnungen sind der US 5275136, US 5058538, US 2007/0193639 A1, EP 652355 A1, WO 2004/038187 A1, DE 10201167 A1 und DE 10220275 A1 zu entnehmen.

Der vorliegenden Erfindung liegt die Aufgabe zugrunde, eine Vorrichtung zur Verfügung zu stellen, welches im Wesentlichen unabhängig von externen Kräften eine hochfrequente und zugleich stabile Bewegung eines Gaswechselventils herbeiführen kann. Dies wird erfindungsgemäß durch eine Gaswechselventilanordnung nach Anspruch 1 erreicht. Vorteilhafte Ausführungsformen und Weiterbildungen sind Gegenstand der Unteransprüche.

Eine erfindungsgemäße Gaswechselventilanordnung weist einen Ventilkörper auf, wobei der Ventilkörper in zwei einander entgegengesetzten geradlinigen Bewegungsrichtungen bewegbar ist. Weiterhin ist ein Betätigungselement zum Betätigen des Ventilkörpers vorgesehen, wobei ein Kolben dieses Betätigungselements in den Bewegungsrichtungen derart bewegbar ist, dass durch eine Bewegung des Kolbens in wenigstens einer Bewegungsrichtung eine Bewegung des Ventilkörpers in dieser Bewegungsrichtung verursacht wird. Erfindungsgemäß ist der Kolben durch ein fließfähiges Medium gegenüber einem Raum bewegbar, wobei der Raum eine Zuführöffnung für das fließfähige Medium aufweist und die Gaswechselventilanordnung eine Drosseleinrichtung aufweist, welche die Bewegung des Kolbens in wenigstens einer Bewegungsrichtung wenigstens zeitweise bzw. abschnittsweise drosselt.

Vorzugsweise wird in nur genau einer Bewegungsrichtung durch eine Bewegung des Kolbens eine Bewegung des Ventilkörpers verursacht. Vorzugsweise weist der Ventilkörper einen fest an diesem angeordneten Ventilkopf auf.

Bei dem Ventilkörper handelt es sich dabei um denjenigen Teil des Ventils, der dazu bestimmt ist, mittels des daran angeordneten Ventilkopfes eine Öffnung abzudecken, beispielsweise eine Öffnung innerhalb eines Zylinders eines Verbrennungsmotors. An diesem Ventilkörper ist dabei ein Federteller angeordnet und vorzugsweise formschlüssig mit diesem ausgebildet. Bei diesem Ventilkörper kann es sich dabei abschnittsweise um einen stangenartigen Körper handeln. Bei dem fließfähigen Medium handelt es sich insbesondere um ein flüssiges Medium und besonders bevorzugt um ein Hydrauliköl. Durch die Drosselung der Bewegung des Betätigungselementes in wenigstens einer Bewegungsrichtung kann eine sehr stabile Führung des Betätigungselements und damit auch des Ventilkörpers erreicht werden.

Vorzugsweise ist die Drosseleinrichtung derart gestaltet, dass sie die Bewegung des Betätigungselementes in Abhängigkeit von dessen Position in der Bewegungsrichtung unterschiedlich drosselt bzw. dämpft.

Bei einer bevorzugten Ausführungsform besteht zwischen dem Betätigungselement und dem Ventilkörper keine formschlüssige Verbindung. Damit sind das Betätigungselement und der Ventilkörper vorzugsweise voneinander trennbar. Dies führt dazu, dass das Betätigungselement dem Ventilkörper in einer Richtung betätigt, nämlich indem es diesen drückt und umgekehrt vorzugsweise in der zweiten Bewegungsrichtung der Ventilkörper das Betätigungselement betätigt.

Bei einer weiteren vorteilhaften Ausführungsform weist der besagte Raum eine Abführöffnung auf, um das fließfähige Medium aus dem Raum abzuführen. Damit wird insbesondere die Hydraulikflüssigkeit zum Betätigen des Betätigungselements durch den besagten Raum geführt.

Bei einer weiteren vorteilhaften Ausführungsform weist die Drosseleinrichtung wenigstens ein Drosselelement für das fließfähige Medium auf, das sich in der Bewegungsrichtung des Kolbens erstreckt. Durch das Führen des fließfähigen Mediums in diesem Drosselelement wird eine Drosselung des Bewegungselements erreicht. Vorteilhaft weist die Drosseleinrichtung wenigstens ein Drosselelement auf, das radial außerhalb des Kolbens angeordnet ist. Es wären jedoch auch Ausführungen denkbar, bei denen das Drosselelement innerhalb des Kolbens vorgesehen ist. Dabei ist wenigstens ein Drosselelement als Kanal ausgebildet, der sich besonders bevorzugt im Wesentlichen geradlinig erstreckt. Vorzugsweise sind mehrere und besonders bevorzugt alle Drosselelemente als Kanäle ausgebildet.

Vorzugsweise weist wenigstens ein Drosselelement einen sich in der Bewegungsrichtung des Betätigungselements ändernden Innenquerschnitt auf. Damit kann eine stabile Öffnungsbewegung des Betätigungselements bzw. des Aktuators und damit des Ventils durch ein Dämpfungsvolumen in dem Aktuator bzw. dem Raum erreicht werden, das über besondere Drosseln, die in Abhängigkeit von der translatorischen Bewegung in ihrer Geometrie veränderlich sind, entleert wird. Bevorzugt weist die Gaswechselventilanordnung zwei Drosselelemente bzw. Kanäle auf, die außerhalb des Kolbens verlaufen. Auf diese Weise kann eine besonders stabile Bewegung des Kolbens erreicht werden.

Vorzugsweise weisen die Drosselelemente bzw. Kanäle in der Bewegungsrichtung veränderliche Querschnitte auf. Vorzugsweise sind in der Bewegungsrichtung wenigstens zwei Kanalabschnitte hintereinander angeordnet und vollständig voneinander getrennt. Diese beiden Kanalabschnitte weisen dabei bevorzugt unterschiedliche Innenquerschnitte auf. Vorzugsweise bewirkt einer diese Kanalabschnitte eine Dämpfung bzw. Drosselung der Bewegung des Kolbens in der ersten Bewegungsrichtung und der zweite Kanalabschnitt eine Drosselung bzw. Dämpfung der Bewegung des Kolbens in der zweiten Bewegungsrichtung. Vorteilhaft ist wenigstens ein Drosselelement bzw. Kanal in Richtung des Kolbens offen. Vorzugsweise weist die Gaswechselventilanordnung wenigstens ein Vorspannelement auf, welches den Ventilkörper in einer Bewegungsrichtung vorspannt. Durch dieses Vorspannelement wird bevorzugt die Schließbewegung des Gaswechselventils und auch des Betätigungselements bzw. auch des Aktuators und die Abfuhr des hydraulischen Mediums aus dem Raum nach entsprechender Verstellung von Schaltelementen durch die mit dem Gaswechselventil verbundene Ventilfeder durchgeführt.

Dabei wird vorzugsweise auch diese Bewegung durch ein Dämpfungsvolumen kontrolliert, welches über veränderliche Drosseln entleert wird. Die beiden Drosseln sind, wie oben erwähnt, vorzugsweise in Form von Schlitzen ausgeführt, die aufgrund ihrer Anordnung senkrecht zur Bewegungsrichtung je nach Aktuatorhub verdeckt werden. Durch die oben erwähnte Ausführungsform, dass keine formschlüssige Verbindung zwischen dem Betätigungselement zu dem Gaswechselventil vorliegt, wird erreicht, dass das Gaswechselventil in seiner Ladungswechselcharakteristik und Eigenbewegung nicht behindert wird und das System auch an konventionellen Ventilen angewandt werden kann. Andererseits ist zum Betrieb des Systems trotz dieser zur Instabilität neigenden Ventilanbindung und trotz einer eventuell am Ventil anliegenden Gaskraft keine aktive Lageregelung bzw. Bewegungskontrolle notwendig, wobei dies durch die oben erwähnte Drosseleinrichtung erreicht wird.

In einer weiteren vorteilhaften Ausführungsform weist die Gaswechselventilanordnung ein erstes Steuerventil auf, welches die Zuführung des fließfähigen Mediums in den Raum steuert. Damit wird vorzugsweise ein extern unter Überdruck bereitgestelltes hydraulisches Medium über das Steuerventil bzw. Schaltelement in einen vorzugsweise durch ein weiteres Schaltelement verschlossenen Aktuator geführt. Dieser Aktuator bzw. dieses Betätigungselement realisiert damit eine translatorische Bewegung, die jeweils auf ein Gaswechselventil der Brennkraftmaschine übertragen wird.

Bei einer weiteren bevorzugten Ausführungsform weist die Gaswechselventilanordnung ein zweites Steuerventil auf, welches die Abführung des fließfähigen Mediums aus dem Raum steuert.

Eine weitere besonders vorteilhafte Ausführungsform sieht vor, dass die Drosseleinrichtung so ausgebildet ist, dass ihre Drosselwirkung in Abhängigkeit von der Lage des Kolbens 14 auf seiner Bewegungsbahn zumindest abschnittweise variiert, insbesondere, dass sie, bei der Annäherung des Kolbens an die Endlagen auf seiner Bewegungsbahn, ansteigt.

Vorzugsweise handelt es sich bei den beiden Steuerventilen jeweils um Magnetventile. Bei einer weiteren vorteilhaften Ausführungsform weist die Gaswechselventilanordnung wenigstens eine Positionserfassungseinrichtung auf, welche eine Position des Ventiltellers oder Ventilkörpers in der Bewegungsrichtung erfasst.

Es wird darauf hingewiesen, dass die genannte Positionserfassungseinrichtung auch unabhängig von den oben beschriebenen Ausführungsformen anwendbar ist. Dabei weist vorzugsweise die Positionserfassungseinrichtung wenigstens eine Strahlungseinrichtung und wenigstens eine Strahlungsdetektoreinrichtung auf, wobei die Strahlungseinrichtung und die Strahlungsdetektoreinrichtung derart angeordnet sind, dass ein Strahlengang zwischen der Strahlungseinrichtung und der Strahlungsdetektoreinrichtung wenigstens zeitweise von dem Federteller oder dem Ventilkörper (bzw. einem Abschnitt dieser Elemente) beeinflusst wird. Die Strahlungsdetektoreinrichtung weist wenigstens eine und bevorzugt eine Vielzahl von Photozellen auf.

Vorzugsweise wird der Strahlengang wenigstens zeitweise von dem Federteller oder dem Ventilkörper bzw. einem Abschnitt dieser Elemente blockiert. Bei dieser Ausführungsform ist es möglich, die Bewegung des Gaswechselventils der Brennkraftmaschine durch optische Schaltelemente zu erfassen. Vorzugsweise weist die Strahlungsdetektoreinrichtung eine Vielzahl von in der Bewegungsrichtung angeordneten lichtempfindlichen Elementen auf. Dabei sind vorzugsweise diese lichtempfindlichen Elemente zeilenförmig so angeordnet, dass sie punktuell über die Ventilbewegung durch einen an dem Ventil befestigten Federteller freigegeben werden.

Vorzugsweise weist die Positionserfassungseinrichtung eine Prozessoreinheit auf, welche wenigstens einen für die Bewegung des Ventilkörpers charakteristischen Wert ausgibt. Bei diesem charakteristischen Wert kann es sich um eine Position, eine Geschwindigkeit, eine Beschleunigung und auch ein Ruckverhalten des Ventilkörpers handeln. Damit wird eine nachgeschaltete Auswertelogik vorgeschlagen, welche die Schaltsignale interpretiert und den aktuellen Ventilweg ausgibt. Vorzugsweise werden diese charakteristischen Werte an die oben besagten Steuerventile ausgegeben und auf diese Weise findet eine Regelung der Bewegung des Gaswechselventils statt.

Diese besagte Ausführungsform erlaubt die Anwendung konventioneller kostengünstiger optischer Elektronikkomponenten, deren Schaltzeit bei Beleuchtung mit speziellen Dioden jedoch so gering ist, dass sie die hochfrequente Bewegung eines Gaswechselventils erfassen können. Die Auflösung dieser Messvorrichtung ist dabei insbesondere durch die Dichte der Schaltelemente bzw. Erfassungseinrichtungen in der Zeile bestimmt. Weiterhin wirkt sich auch die nachgeschaltete Auswertelogik auf die Qualität der Messung aus, da diese die Messsignale interpretieren muss, z.B. dahingehend, ob eine direkte Beleuchtung oder lediglich eine Spiegelung der Beleuchtung vorliegt und bevorzugt auch eine eventuelle Ölbenetzung erkennen muss.

Die vorliegende Erfindung ist weiterhin auf einem Verbrennungsmotor mit einer Gaswechselventilanordnung der oben beschriebenen Art gerichtet. Die vorliegende Erfindung ist auch auf ein Kraftfahrzeug insbesondere ein Straßenkraftfahrzeug mit einem Verbrennungsmotor der oben beschriebenen Art gerichtet.

Weitere Vorteile und Ausführungsform ergeben sich aus den beigefügten Zeichnungen:
Darin zeigen:
- Fig. 1: eine Querschnittsdarstellung einer erfindungsgemäßen Wechselventilanord- nung;
- Fig. 2a: eine Draufsicht auf die Anordnung aus Fig. 1 entlang der Linie A aus Fig.
- Fig. 2b: eine Draufsicht auf die Anordnung aus Fig. 1 entlang der Linie B aus Fig. 1;
- Fig. 3: eine Darstellung einer optischen Erfassungseinrichtung für die Vorrichtung aus Fig. 1; und
- Fig. 4: eine weitere Darstellung der optischen Erfassungseinrichtung aus Fig. 3.

Fig. 1 zeigt eine Schnittdarstellung einer erfindungsgemäßen Gaswechselventilanordnung 1. Dabei bezieht sich das Bezugszeichen 4 auf einen Ventilkörper, an dem ein Ventilkopf 2 angeordnet ist, der zum Öffnen und Verschließen eines (nicht gezeigten) Zylinders dient. Dieser Ventilkörper 4 ist dabei entlang des Doppelpfeils in den beiden einander entgegengesetzten Bewegungsrichtungen B1 und B2 bewegbar. Der Hub für diese Bewegung liegt in einem Bereich zwischen 10 mm und 15 mm und bevorzugt in einem Bereich von 12 mm. Das Bezugszeichen 5 bezieht sich auf einen mit dem Ventilkörper 4 fest verbundenen Federteller, der durch eine Federungseinrichtung 22 vorbelastet, d.h. in Richtung B1 vorgespannt ist. Dabei stützt sich diese Federungseinrichtung 22 an einer Wandung 27, welche gegenüber dem beweglichen Ventilkörper 4 stationär angeordnet ist, ab.

Das Bezugszeichen 12 bezieht sich in seiner Gesamtheit auf ein Betätigungselement, welches den Ventilkörper 4 betätigt.

Die Gaswechselventilanordnung 1 bzw. das als Aktuator bezeichnete Betätigungselement 12 weist bevorzugt vier Funktionselemente auf, nämlich ein Gehäuse 6, einen Kolben 14, ein in der in Fig. 1 gezeigten Grundposition geschlossenes erstes Steuerventil 32 (in Form eines Hochdruckventils) und ein in dieser Grundposition geöffnetes zweites Steuerventil 34 (in Form eines Niederdruckventils).

Dabei ist es möglich, dass das Gehäuse zweiteilig ausgeführt ist wobei ein Block (nicht dargestellt) einen Einschub aufnimmt der das Gehäuse 6 bildet. Der Kolben 14 ist in dem besagten Gehäuse 6 an dessen Innenwand geführt.

Zu dem Zweck der Betätigung des Ventilkörpers 4 kann dem Betätigungselement 12 aus einem Reservoir 7 eine Hydraulikflüssigkeit zugeführt werden, wobei diese Zufuhr durch das erste Steuerventil 32 gesteuert wird. Ausgehend von diesem ersten Steuerventil 32 gelangt die Hydraulikflüssigkeit in einen in seiner Gesamtheit mit 16 bezeichneten Raum.

Innerhalb des Raums 16 werden durch die oben genannten Funktionselemente 6, 14, 32, 34 die Volumina V1, V2 und V3 und die Drosselelemente 11, 19 und 25 gebildet. Die Drosselelemente 11, 19 und 25 werden auch in ihrer Gesamtheit als Drosseleinrichtungen 30 bezeichnet und sind seitlich bezüglich des Kolbens 14 angeordnet.

Das Volumen V1 entsteht über dem Kolben 14, sobald sich dieser nicht in der oberen Endposition befindet. In Fig. 1 ist das Volumen V1 also entleert. Das Volumen V2 ist ringförmig um das Kolbenhemd angelagert. Befindet sich der Kolben in der oberen Position, wie es in der Skizze dargestellt ist, so sind die Volumina V1 und V2 lediglich über die Drosselelemente 11 miteinander verbunden.

In Fig. 2a ist eine Draufsicht entlang der Linie A der erfindungsgemäßen Anordnung gezeigt. Man erkennt hier insbesondere zwei seitlich bezüglich des Kolbens 14 angeordnete Drosselelemente 11, in welche das Hydraulikmedium eintreten kann. Diese beiden Drosselelemente 11, welche auf der zu dem Kolben weisenden Richtung offen sind, bilden daher die oben genannten Kanalabschnitte aus. Diese beiden Schlitze dienen zur Dämpfung der Bewegung des Kolbens 14 in der Bewegungsrichtung B1, also beim Schließen des Gaswechselventils. Dabei wirkt sich jedoch diese Drosselung wie unten genauer erläutert wird erst kurz vor dem tatsächlichen Schließen des Gaswechselventils aus, also kurz, bevor der Kolben seinen oberen Totpunkt erreicht.

Diese Drosselelemente 11 sind in Form von zwei gegenüberliegenden Schlitzen 11 in die Führungswand, an der der Kolben 14 entlangläuft, eingebracht. Dadurch ergibt sich, dass der wirkende Querschnitt der Schlitze 11, also der Querschnitt der Drosselelemente 11 von der Position des Kolbens 14 abhängt.

Das Volumen V2 ist über die hintereinander geschalteten Drosselelemente 19 und 25, welche wie die Drosselelemente 11 paarweise gegenüberliegend ausgeführt sind, mit dem Volumen V3 verbunden. Das ebenfalls ringförmige Volumen V3 wird unterhalb des Kolbens 14 zwischen einer innen liegenden Kolbenstange bzw. Betätigungsstange 15 und der außen liegenden Kolbenführungswand gebildet.

Durch das Eintreten der Hydraulikflüssigkeit in den Raum 16 wird der Kolben 14, an dem die angesprochene Betätigungsstange 15 angeordnet ist, ausgehend von der in Fig. 1 gezeigten Position, nach unten bewegt.

Bei einer Abwärtsbewegung des Kolbens 14 wird das Volumen V3 verkleinert und V1 wie bereits erwähnt, vergrößert. V2 behält sein Volumen stets bei. Die Drosselelemente 25 sind in Form von kreisrunden Bohrungen, welche parallel zur Kolbenachse verlaufen, im Gehäuse 6 beziehungsweise dem oben genannten Einschub angeordnet und erstrecken sich bis zur unteren Anschlagebene der Kolbenführung.

Die Kolbenführungswand ist im unteren Führungsbereich durch Schlitze 19 so durchbrochen, dass diese die Drosselbohrungen 25 mit dem Volumen V3 verbinden. Diese Schlitze 19 bilden die Drosselelemente D2, welche also eine direkte Verbindung zu dem Volumen V3 aufweisen, jedoch zu V2 nur über die Drosselelemente 25 verbunden sind (Hintereinanderschaltung der Drosselelemente 25 und 19). Ähnlich wie bei den Drosselelementen bzw. Drosselschlitzen 11 ist der wirkende Verbindungsquerschnitt, den die Drosselelemente 19 zur Überleitung an 25 freigeben, von der Position des Kolbens 14 abhängig und wird bei einer Abwärtsbewegung kontinuierlich verkleinert.

Das Hochdruckventil (Steuerventil 32) ist, wie bereits erwähnt, stromaufwärts über Leitungen mit dem unter Systemdruck stehenden Reservoir 7 (Öldruckquelle P) verbunden. Stromabwärts ist es mit dem Volumen V1 verbunden. Da das Hochdruckventil (Steuerventil 32) im Grundzustand verschlossen ist, wirkt in diesem Zustand der Systemdruck nicht im Volumen V1, des Weiteren findet kein Ölvolumenstrom von der Öldruckquelle P über das Steuerventil 32 in das Volumen V1 statt.

Das Niederdruckventil (Steuerventil 34) ist stromaufwärts mit dem Volumen V2 verbunden, stromabwärts über Leitungen mit einem (drucklosen) Tank 35 des Systems. Da das Niederdruckventil (Steuerventil 34) im Grundzustand geöffnet ist, sind die Volumina V1, V2 und V3 des Aktuators drucklos, auch hier liegt kein Volumenstrom vor. Jedoch sind alle Volumina mit Öl gefüllt und das System ist komplett entlüftet.

Im Folgenden wird detailliert die Funktion des erfindungsgemäßen Gaswechselventils beschrieben.

Durch Anlegen einer Spannung wird das Niederdruckventil (Steuerventil 34) von seiner in der Skizze gezeigten Grundposition in die Schaltposition gebracht. So wird die Verbindung des Volumens V2 und somit der Volumina V1 und V3 mit dem Tank 35 des Systems unterbunden, ein Volumenstrom fließt nicht.

Anschließend wird das Hochdruckventil (Steuerventil 32) durch Anlegen einer Spannung von seiner in Fig. 1 gezeigten Grundposition in die Schaltposition gebracht. Das Volumen V1 wird also mit der Öldruckquelle P (Reservoir 7) verbunden.

Der Druck der Öldruckquelle P wirkt nun in den Volumina V1, V2 und V3. Da die zu V1 hingewandte Kolbenfläche größer ist als die zu V3 gewandte, entsteht eine Kraft, die den Kolben 14 in eine Abwärtsbewegung versetzt. Bei dieser Bewegung liegen verschiedene Volumenströme im Aktuator vor. Öl fließt vom Volumen V3 über das Drosselelement 19 zu dem Drosselelement 25 und anschließend in das Volumen V2.

Der Querschnitt der Bohrungen des Drosselelements 25 ist durch die Wahl des Bohrungsdurchmessers und der Schlitzbreite zu Beginn des Hubes kleiner als der wirkende Querschnitt der Drosselelemente bzw. Schlitze 19. Daraus ergibt sich, dass das Drosselelement 25 zu Beginn des Hubes maßgeblich für die Drosselung des Volumenstromes von V3 zu V2 ist und das Drosselelement 19 im späteren Hubverlauf diese Rolle übernimmt, da die Schlitze durch den Kolben 14 zunehmend verdeckt werden.

Weiterhin tritt ein Volumenstrom von V2 zu V1 auf, der solange über die Drosselelemente 11 fließt, bis die obere Kolbenkante die untere Drosselkante passiert hat, siehe oben. Anschließend fließt der Volumenstrom zwischen V2 und V1 über die beschriebene Zylindermantelfläche. Das Gesamtvolumen des Aktuators aus V1, V2 und V3 wird bei der Abwärtsbewegung um das Volumen der aus dem Aktuator ausfahrenden Kolbenstange 14, welche so das Gaswechselventil und dessen Federeinrichtung 22 betätigt, vergrößert. Diese Vergrößerung wird durch den Volumenstrom aus der Öldruckquelle P über das Hochdruckventil (Steuerventil 32) in das Volumen V1 ausgeglichen.

Durch die Drosselung der Volumenströme an den Drosselelementen 11, 19 und 25 wird die Bewegung des Kolbens 14 und somit des Gaswechselventils 1 beeinflusst. Prinzipiell gilt, dass der Drosselquerschnitt die Fließgeschwindigkeit und damit verbunden den Druckverlauf in einem angeschlossenen druckbeaufschlagten Volumen bestimmt, im vorliegenden Fall also die Bewegungsgeschwindigkeit des Kolbens 14 und die Kraft an der jeweiligen Kolbenfläche verändert.

Die Drosselung der einzelnen beschriebenen Volumenströme an den restlichen Geometrien und Bauteilen des Aktuators (wie zum Beispiel an den Steuerventilen 32, 34) und die Kompressibilität des Drucköls wird in dieser Beschreibung vernachlässigt. Für den Hinhub des Kolbens 14 ist das fehlen einer formschlüssigen Anbindung des Gaswechselventilschaftendes an den Aktuator (Kolben 14) sehr vorteilhaft. Je nach Motorbetriebspunkt kann eine mit diesem variierende Gaskraft am Gaswechselventil anliegen, die durch den Aktuator (Kolben 14) mit einer ausreichend großen Kraft überwunden werden muss.

Liegt die Gaskraft jedoch bei einem anderen Betriebspunkt nicht an oder ist diese geringer als die Auslegungskraft, darf der Aktuator (Kolben 14) die beweglichen Elemente des Ventilkörpers 4 nicht so stark beschleunigen, dass sich der Kraftschluss zwischen Gaswechselventilschaftende und Aktuator (Kolben 14) löst, da in diesem Fall eine unkontrollierte Bewegung des Gaswechselventils vorläge. Dies wird durch das Zusammenspiel der Drosselelemente 19 und 25 vermieden, so dass eine aktive Lage- beziehungsweise Kraftregelung des Aktuators nicht nötig ist.

Da die Drosselelemente 11, wie oben beschrieben, nur im oberen Kolbenführungsbereich, also bei einem Hinhub nur zu Beginn der Bewegung, der durch geringe Bewegungsgeschwindigkeiten und somit durch geringe Strömungsgeschwindigkeiten geprägt ist, wirken, sind sie für die Gaswechselventilöffnungsbewegung faktisch nicht von Bedeutung. Die Hintereinanderschaltung der Drosselelemente 19 und 25 führt dazu, dass zu Beginn des Hinhubes konstant das Drosselelement 25 und anschließend - sobald der wirksame Querschnitt des Drosselelement 19 den des Drosselelements 25 unterschreitet - das Drosselelement 19 mit sich kontinuierlich verkleinerndem Querschnitt wirkt, siehe oben.

Grundsätzlich wird so erreicht, dass die Hinbewegung des Kolbens 14 zum Ende gebremst wird, denn der Volumenstrom von V3 zu V2 wird so zunehmend erschwert. Der Durchmesser der Drosselbohrungen bzw. Drosselelemente 25 ist auf eine maximale Auslegungsgaskraft, die am Gaswechselventil zum Beginn der Bewegung anliegen kann, abgestimmt. Liegt nun eine geringere Gaskraft an, folgt zunächst - in einem infinitesimalen Zeitschritt betrachtet - eine erhöhte Bewegungsgeschwindigkeit des Kolbens 14, was ein schnelleres Abfließen von Öl aus V3 in V2 und die Gefahr einer unkontrollierten Bewegung zur Folge hätte.

Da dies jedoch weiterhin zu einem Druckanstieg in V3 führt, erhöht sich auch die an der Kolbenunterseite wirkende Kraft, welche der von der Kolbenoberseite bereitgestellten, in dieser Situation überschüssigen Kraft entgegenwirkt. Wären lediglich die Drosselelemente 25 vorhanden, wäre die Wirkung dieses Mechanismus proportional zur überschüssigen Kraft (Auslegungskraft minus aktuelle Gaskraft) und über dem Hub konstant. Simulationen haben gezeigt, das dies zur Herbeiführung einer stabilen Bewegung von Kolben 14 und Gaswechselventil bei verschiedenen Gaskräften nicht ausreichend ist.

Durch die Ergänzung der Drosselelemente 25 um die Drosselelemente 19 in Reihenschaltung wird das Verhalten des Mechanismus in ein weiterhin proportional zur überschüssigen Kraft, jedoch mit dem Hinhub linear ansteigendes Verhalten überführt, was zur Kontrolle der Bewegung geeignet ist. Bedeutsam ist dabei der Punkt, an dem die Wirkung des Drosselelements 19 die Wirkung des Drosselelements 25 übersteigt. Dieser Punkt wird durch Wahl des Durchmessers des Drosselelements 25 und der Schlitzbreite des Drosselelements 19 festgelegt.

In der ausgeführten Version konnte es durch iteratives Anpassen der beschriebenen Kennlinie über die vorgenannten Parameter (Durchmessers des Drosselelements 25 und Schlitzbreite des Drosselelements 19) erreicht werden, dass sich die Öffnungsbewegungen des Gaswechselventils mit maximaler und ohne Gaskraft nur geringfügig unterscheiden und stets eine kontrollierte Bewegung vorliegt.

Durch diese gezielte Anordnung und Kombination der speziellen hydraulischen Elemente kann ein Hydraulikzylinder der vorstehend beschriebenen Art ohne Lageregelung und nahezu unabhängig von einer externen Kraft eine hochfrequente und zugleich stabile Bewegung eines Gaswechselventils herbeiführen.

Der Hinhub läuft also zusammenfassend mit den oben beschriebenen Volumenströmen zwischen den Volumina ab und wird je nach anliegender Gaskraft auf entsprechendem Niveau gebremst, grundsätzlich nimmt die Bremskraft mit dem Hub zu. Die Bewegung vollführt der Kolben 14 bis er die untere Anschlagebene erreicht und somit das Gaswechselventil 4 vollständig geöffnet hat, das Volumen V3 ist jetzt entleert und V1 maximal gefüllt. Zu diesem Zeitpunkt kommen die Volumenströme zum Erliegen, das Hochdruckventil (Steuerventil 32) bleibt weiterhin geöffnet, so dass der Aktuator (Kolben 14) nicht hydraulisch verriegelt wird.

Durch Abschalten der Spannungsversorgung des Hochdruckventils (Steuerventil 32) wird dieses in seine Grundposition gebracht. So wird die Verbindung des Volumens V1 und somit der Volumina V2 und V3 mit der Öldruckquelle P (Reservoir 7) unterbunden, ein Volumenstrom fließt nicht.

Anschließend wird die Spannungsversorgung des Niederdruckventils (Steuerventil 34) ebenfalls deaktiviert und dieses so in seine Grundposition gebracht. Das Volumen V2 und somit die Volumina V1 und V3 werden mit dem Tank 35 des Systems verbunden.

Während des Hinhubes wurde neben der Bewegung des Gaswechselventils die Feder 22 des Ventils gespannt. Diese erzeugt eine Kraft, die den Kolben 14, da dessen Oberseite nun drucklos also kraftlos ist, in eine Aufwärtsbewegung versetzt. Die zuvor beschriebenen Volumenströme verlaufen nun in entgegengesetzter Richtung. Der Volumenstrom vom Volumen V2 in das Volumen V3 fließt jedoch in diesem Fall nicht über die Drosselelemente 19 und 25, sondern über in Fig. 1 nicht dargestellte Rückschlagventile, die in dem genannten Gehäuses 6 untergebracht sind und Aeration und Kavitation im Öl verhindern.

Des Weiteren fließt ein Volumenstrom vom Volumen V1 in das Volumen V2 und von diesem über die Abführleitung 28 und das Niederdruckventil (Steuerventil 34) zum Tank 35, so dass das Volumen der nun in den Aktuator einfahrenden Kolbenstange 15 ausgeglichen wird.

Für den Rückhub ist die letzte Phase der Bewegung entscheidend, für eine verschleiß- und geräuscharme und kontrollierte Bewegung von Kolben 14 und damit des Gaswechselventils darf dessen Geschwindigkeit beim Erreichen der Anschläge nicht zu hoch sein. Wie oben bereits angedeutet, setzt im oberen Bereich der Kolbenführung die drosselnde Wirkung der Drosselelemente 11 ein. Sobald die obere Kolbenkante die untere Drosselkante der Drosselelemente 11 passiert, wird nämlich der wirkende Drosselquerschnitt des Drosselelementes 11 mit dem weiteren Hubverlauf bei einer Aufwärtsbewegung kontinuierlich reduziert. Der Abfluss aus V1 wird erschwert und der Kolben 14 zunehmend gebremst, so dass er mit reduzierter Geschwindigkeit den Endanschlag erreicht, was somit auch für das Gaswechselventil gilt.

Auf diese Weise wird auch bei der Zurückbewegung der Kolben zunächst schneller und am Ende der Bewegungen langsamer bewegt. Überschüssiges Hydraulikmittel wird dabei durch eine Abführleitung 28 und das nunmehr geöffnete Schaltventil 34 aus dem Betätigungselement 12 ausgeleitet.

Nachdem alle Volumenströme zum Erliegen gekommen sind, ist das System wieder in den in der Skizze ersichtlichen Grundzustand zurückgekehrt.

Zusammenfassend ist festzuhalten, dass ein bedeutsamer Aspekt der Erfindung in der gezielten Anordnung und Kombination spezieller hydraulischer Elemente auf neue Art und Weise liegt, so dass ein Hydraulikzylinder (Aktuator) ohne Lageregelung und nahezu unabhängig von einer externen Kraft eine hochfrequente und zugleich stabile Bewegung eines Gaswechselventils herbeiführen kann.

Fig. 2 zeigt eine Erfassungseinheit 40 zum Erfassen einer Position des Ventilkörpers 4. Genauer gesagt, weist diese Erfassungseinheit 40 eine Sendeeinrichtung 42, genauer eine Vielzahl von in einer Reihe angeordneten Strahlungsquellen 46 auf, sowie eine Empfangseinrichtung 44, genauer eine Vielzahl von in einer Reihe angeordneten Detektoren 48. Durch dieses Zusammenspiel dieser Strahlungsquellen und der Detektoren kann eine genaue Stellung eines Federtellers 5 (und damit auch des Ventilkörpers 4) erfasst werden. darüber hinaus ist es auch möglich, mathematische Ableitungen dieser Position d.h. Geschwindigkeiten und Beschleunigungen des Ventilkörpers 4 zu bestimmen. Bei den Strahlungsquellen 46 kann es sich z.B. um Leuchtdioden handeln.

Das Bezugszeichen 56 bezieht sich auf einen Messverstärker und das Bezugszeichen 52 auf eine Auswertelogik, die die Signale von den Detektoren 48, bei denen es sich um Photoelemente handeln kann, auswerten. Das Bezugszeichen 54 kennzeichnet ein Steuergerät zum Ansteuern der einzelnen Strahlungsquellen 46. Die von der Auswertelogik 52 ausgegebenen Werte bzw. Signale können zum Ansteuern der Steuerventile 32, 34 verwendet werden.

Die Detektoren 48 bzw. Photoelemente sind damit zeilenförmig so angeordnet, dass sie punktuell über die Ventilbewegung durch den am Ventil befestigen Federteller freigegeben werden. Die Auswertelogik 52 interpretiert die Schaltsignale und gibt den aktuellen Ventilweg aus.

Fig. 4 zeigt eine vereinfachte perspektivische Darstellung einer erfindungsgemäßen optischen Erfassungseinrichtung 40. Auch hier ist die Miniaturlichtschranke dargestellt, die sich aus der Sendeeinrichtung 42 und der Empfangseinrichtung 44 zusammensetzt. Dabei bestimmt die Bauhöhe dieser beiden Elemente die optische Auflösung der Bewegungsmessung.

Vorzugsweise geben die einzelnen Strahlungsquellen 46 eine Strahlung aus, die nicht oder nur gering von dem Federteller 5 reflektiert wird, so dass derartige Reflexe die Positionsmessung möglichst wenig beeinflussen. Auch wäre es möglich, Elemente, wie das Federelement 22 und den Federteller 5 schwarz einzufärben, um auf diese Weise die Reflexe besser verhindern zu können.

Ein bedeutender Aspekt der hier beschriebenen (optischen Erfassung) liegt in der Anwendung konventioneller, kostengünstiger optischer Elektronikkomponenten, deren Schaltzeit bei Beleuchtung mit speziellen Dioden jedoch so gering ist, dass sie die hochfrequente Bewegung eines Gaswechselventils erfassen können. Die Auflösung der Messvorrichtung ist durch die Dichte der Schaltelemente in der Zeile bestimmt. Die Qualität der Messung ist von der nachgeschalteten Auswertelogik abhängig, da diese interpretieren muss, ob eine direkte Beleuchtung oder lediglich eine Spiegelung der Beleuchtung vorliegt und außerdem eine eventuelle Ölbenetzung zu erkennen hat.

Sämtliche in den Anmeldungsunterlagen offenbarten Merkmale werden als erfindungswesentlich beansprucht, sofern sie einzeln oder in Kombination gegenüber dem Stand der Technik neu sind.

### Bezugszeichenliste

- 1: Gaswechselventilanordnung
- 2: Ventilkopf
- 4: Ventilkörper
- 5: Federteller
- 6: Gehäuse
- 7: Reservoir
- 11: Schlitze
- 12: Betätigungselement
- 14: Kolben
- 15: Betätigungsstange
- 16: Raum
- 18: Zuführleitung
- 19: Schlitz (für Öffnungsbewegung des Ventils)
- 22: Federungseinrichtung
- 25: Drossel, Bohrung
- 27: Wandung
- 28: Abführleitung
- 29: materialfreier Raum
- 30: Drosseleinrichtung
- 32: erstes Steuerventil
- 34: zweites Steuerventil
- 35: Tank
- 40: Positionserfassungseinrichtung
- 42: Sendeeinrichtung
- 44: Empfangseinrichtung
- 46: Strahlungsquelle
- 48: Detektoren
- 52: Auswertelogik
- 54: Steuergerät
- 56: Messverstärker
- B1, B2: entgegen gesetzte Bewegungsrichtungen
- V1, V2, V3: Volumina

## Patentansprüche

1. Gaswechselventilanordnung (1), insbesondere für einen Verbrennungsmotor, mit einem Ventilkörper (4), wobei der Ventilkörper in zwei einander entgegengesetzten geradlinigen Bewegungsrichtungen (B1, B2) bewegbar ist und mit einem Betätigungselement (12) zum Betätigen des Ventilkörpers (4), wobei ein Kolben (14) des Betätigungselements (12) in den Bewegungsrichtungen (B1, B2) derart bewegbar ist, dass durch eine Bewegung des Kolbens (14) in wenigstens einer Bewegungsrichtung (B1, B2) eine Bewegung des Ventilkörpers (4) in dieser Bewegungsrichtung (B1, B2) verursacht wird, wobei der Kolben (14) ein durch ein fließfähiges Medium gegenüber einem Raum (16) bewegbarer Kolben ist, wobei der Raum 16 eine Zuführöffnung (18) für das fließfähige Medium aufweist und die Gaswechselventilanordnung (1) eine Drosseteinrichtung (30) aufweist, welche die Bewegung des Kolbens (14) in wenigstens einer Bewegungsrichtung (B1, B2) wenigstens zeitweise drosselt, **dadurch gekennzeichnet, dass** die Drosseleinrichtung (30) mehrere Drosselelemente (11, 19 ,25) für das fließfähige Medium aufweist, die sich in der Bewegungsrichtung (B1, B2) des Kolbens (14) erstreckten, wobei die Drosselelemente (11,19,25) unterschiedliche Innenquerschnitten aufweisen und radial außerhalb des Kolbens (14) angeordnet sind.

2. Gaswechselventilanordnung (1) nach Anspruch 1, **dadurch gekennzeichnet, dass** zwischen dem Betätigungselement (12) und dem Ventilkörper (4) eine Kraftschlüssige Verbindung besteht.

3. Gaswechselventilanordnung (1) nach wenigstens einem der vorangegangenen Ansprüche, **dadurch gekennzeichnet, dass** das fließfähige Medium ein flüssiges Medium ist.

4. Gaswechselventilanordnung (1) nach wenigstens einem der vorangegangenen Ansprüche, **dadurch gekennzeichnet, dass** der Raum (16) eine Abführöffnung (28) aufweist, um das fließfähige Medium aus dem Raum (16) abzuführen.

5. Gaswechselventilanordnung (1) nach wenigstens einem der vorangegangenen Ansprüche 5-7, **dadurch gekennzeichnet, dass** die Gaswechselventilanordnung (1) wenigstens zwei Drosselelemente (11, 19) aufweist, die außerhalb des Kolbens (14) angeordnet sind.

6. Gaswechselventilanordnung (1) nach wenigstens einem der vorangegangenen Ansprüche, **dadurch gekennzeichnet, dass** die Gaswechselventilanordnung (1) wenigstens eine Vorspannelement aufweist, welches den Ventilkörper (4) in einer Bewegungsrichtung (B1, B2) vorspannt.

7. Gaswechselventilanordnung (1) nach wenigstens einem der vorangegangenen Ansprüche, **dadurch gekennzeichnet, dass** die Gaswechselventilanordnung (1) ein erstes Steuerventil (32) aufweist, welches die Zuführung des fließfähigen Mediums in den Raum (16) steuert.

8. Gaswechselventilanordnung (1) nach wenigstens einem der vorangegangenen Ansprüche, **dadurch gekennzeichnet, dass** die Gaswechselventilanordnung (1) ein zweites Steuerventil (34) aufweist, welches die Abführung des fließfähigen Mediums aus dem Raum (16) steuert.

9. Gaswechselventilanordnung (1) nach wenigstens einem der vorangegangenen Ansprüche, **dadurch gekennzeichnet, dass** die Drosseleinrichtung (30) so ausgebildet ist, dass ihre Drosselwirkung in Abhängigkeit von der Lage des Kolbens (14) auf seiner Bewegungsbahn zumindest abschnittweise variiert.

10. Gaswechselventilanordnung (1) nach Anspruch 9, **dadurch gekennzeichnet, dass** die Drosselwirkung bei Annäherung des Kolbens (14) an wenigstens eine Endlage seiner Bewegungsbahn ansteigt.

11. Gaswechselventilanordnung (1) nach wenigstens einem der vorangegangenen Ansprüche, **dadurch gekennzeichnet, dass** die Gaswechselventilanordnung (1) wenigstens eine Positionserfassungseinrichtung (40) aufweist, welche zumindest eine Position des Ventilkörpers (4) in der Bewegungsrichtung (B1, B2) erfasst.

12. Gaswechselventilanordnung (1) nach Anspruch 11, **dadurch gekennzeichnet, dass** die Positionserfassungseinrichtung (40) wenigstens eine Sendeeinrichtung (42) und wenigstens eine Empfangseinrichtung (44) aufweist, wobei die Sendeeinrichtung (42) und die Empfangseinrichtung (44) derart angeordnet sind, dass ein Strahlengang zwischen der Sendeeinrichtung (42) und der Empfangseinrichtung (44) wenigstens zeitweise von dem Federteller (5) oder dem Ventilkörper (4) oder einem mit dem Federteller (5) oder dem Ventilkörper (4) verbundenen Anbauteil beeinflusst wird.

13. Gaswechselventilanordnung (1) nach wenigstens einem der vorangegangenen Ansprüche 11-12, **dadurch gekennzeichnet, dass** die Sendeeinrichtung (42) eine Vielzahl von in der Bewegungsrichtung (B1, B2) hintereinander angeordnete Strahlungsquellen (46) und/ oder dass die Empfangseinrichtung (44) eine Vielzahl von in der Bewegungsrichtung (B1, B2) hintereinander angeordneten Detektoren (48) aufweist.

14. Gaswechselventilanordnung (1) nach wenigstens einem der vorangegangenen Ansprüche 11-13, **dadurch gekennzeichnet, dass** die Positionserfassungseinrichtung (40) eine Prozessoreinheit aufweist, welche wenigstens einen für eine Bewegung des Ventilkopfes (2) charakteristischen Wert ausgibt.

15. Verbrennungsmotor mit wenigstens einer Gaswechselventilanordnung (1) nach wenigstens einem der vorangegangenen Ansprüche.

## Claims

1. A gas exchange valve arrangement (1), in particular for a combustion engine, with a valve body (4), the valve body being movable in two opposing rectilinear directions of movement (B1, B2), and with an actuating element (12) for actuating the valve body (4), a piston (14) of the actuating element (12) being movable in the directions of movement (B1, B2) such that due to a movement of the piston (14) in at least one direction of movement (B1, B2) a movement of the valve body (4) in this direction of movement (B1, B2) is caused, the piston (14) being a piston movable with respect to a space (16) by a free-flowing medium, the space (16) having a supply opening (18) for the free-flowing medium and the gas exchange valve arrangement (1) having a constriction means (30) which at least at times constricts the movement of the piston (14) in at least one direction of movement (B 1, B2), **characterised in that** the constriction means (30) has a plurality of constriction elements (11, 19, 25) for the free-flowing medium which extended [sic] in the direction of movement (B1, B2) of the piston (14), the constriction elements (11, 19, 25) having different internal cross-sections and being arranged radially outside the piston (14).

2. A gas exchange valve arrangement (1) according to Claim 1, **characterised in that** there is a non-positive connection between the actuating element (12) and the valve body (4).

3. A gas exchange valve arrangement (1) according to at least one of the preceding claims, **characterised in that** the free-flowing medium is a liquid medium.

4. A gas exchange valve arrangement (1) according to at least one of the preceding claims, **characterised in that** the space (16) has a discharge opening (28) in order to discharge the free-flowing medium from the space (16).

5. A gas exchange valve arrangement (1) according to at least one of the preceding Claims 5 - 7, **characterised in that** the gas exchange valve arrangement (1) has at least two constriction elements (11, 19) which are arranged outside the piston (14).

6. A gas exchange valve arrangement (1) according to at least one of the preceding claims, **characterised in that** the gas exchange valve arrangement (1) has at least one pretensioning element which pre-tensions the valve body (4) in one direction of movement (B1,B2).

7. A gas exchange valve arrangement (1) according to at least one of the preceding claims, **characterised in that** the gas exchange valve arrangement (1) has a first control valve (32) which controls the supply of the free-flowing medium into the space (16).

8. A gas exchange valve arrangement (1) according to at least one of the preceding claims, **characterised in that** the gas exchange valve arrangement (1) has a second control valve (34) which controls the discharge of the free-flowing medium from the space (16).

9. A gas exchange valve arrangement (1) according to at least one of the preceding claims, **characterised in that** the constriction means (30) is formed such that its choking action varies, at least in sections, dependent on the position of the piston (14) on its path of movement.

10. A gas exchange valve arrangement (1) according to Claim 9, **characterised in that** the choking action increases as the piston (14) approaches at least one end position of its path of movement.

11. A gas exchange valve arrangement (1) according to at least one of the preceding claims, **characterised in that** the gas exchange valve arrangement (1) has at least one position detection means (40) which detects at least one position of the valve body (4) in the direction of movement (B1, B2).

12. A gas exchange valve arrangement (1) according to Claim 11, **characterised in that** the position detection means (40) has at least one transmission means (42) and at least one receiving means (44), the transmission means (42) and the receiving means (44) being arranged such that a beam path between the transmission means (42) and the receiving means (44) is influenced at least at times by the spring plate (5) or the valve body (4) or an add-on part connected to the spring plate (5) or the valve body (4).

13. A gas exchange valve arrangement (1) according to at least one of the preceding Claims 11 - 12, **characterised in that** the transmission means (42) has a large number of radiation sources (46) arranged one behind the other in the direction of movement (B1, B2) and/or **in that** the receiving means (44) has a large number of detectors (48) arranged one behind the other in the direction of movement (B1, B2).

14. A gas exchange valve arrangement (1) according to at least one of the preceding Claims 11 - 13, **characterised in that** the position detection means (40) has a processor unit which emits at least one value characteristic for a movement of the valve head (2).

15. A combustion engine with at least one gas exchange valve arrangement (1) according to at least one of the preceding claims.

## Revendications

1. Dispositif de soupape d'échange de gaz (1) en particulier pour moteur à combustion interne, comprenant :
- un corps de soupape (4),
* le corps de soupape étant mobile dans deux direction rectilignes opposées (B1, B2), et
- un actionneur (12) pour actionner le corps de soupape (4),
* un piston (14) de l'actionneur (12) étant mobile dans les directions de déplacement (B1, B2) de sorte qu'un déplacement du piston (14) dans au moins l'une des directions de déplacement provoque un déplacement du corps de soupape (4) dans cette direction de déplacement (B1, B2),
*le piston (14) étant un piston déplaçable à l'aide d'un milieu fluide par rapport à une chambre (16),
* la chambre (16) présentant une ouverture d'alimentation (18) pour le milieu fluide,
- un dispositif d'étranglement (30) qui étrangle au moins temporairement le mouvement du piston (14) dans au moins une des directions (B1, B2),
**caractérisé en ce que**
le dispositif d'étranglement (30) comprend plusieurs éléments d'étranglement (11, 19, 25) pour le milieu fluide et s'étendant dans la direction de déplacement (B1, B2) du piston (14),
* les éléments d'étranglement (11, 19, 25) ayant des sections intérieures différentes et étant disposés radialement à l'extérieur du piston (14).

2. Dispositif de soupape selon la revendication 1,
**caractérisé en ce que**
l'actionneur (12) et le corps de soupape (4) sont reliés par une liaison par la force.

3. Dispositif de soupape selon au moins l'une des revendications précédentes,
**caractérisé en ce que**
le milieu fluide est un milieu liquide.

4. Dispositif de soupape selon au moins l'une des revendications précédentes,
**caractérisé en ce que**
la chambre (16) a une ouverture de sortie (28) pour évacuer le milieu fluide de la chambre (16).

5. Dispositif de soupape selon la revendication 1,
**caractérisé en ce qu'**
il présente au moins deux éléments d'étranglement (11, 19) extérieur au piston (14).

6. Dispositif de soupape selon au moins l'une des revendications précédentes,
**caractérisé en ce qu'**
il présente au moins un élément de précontrainte qui précontraint le corps de soupape (4) dans une direction de déplacement (B1, B2).

7. Dispositif de soupape selon au moins l'une des revendications précédentes,
**caractérisé en ce qu'**
il comprend une première soupape de commande (32) qui commande l'alimentation en milieu fluide de la chambre (16).

8. Dispositif de soupape selon au moins l'une des revendications précédentes,
**caractérisé en ce qu'**
il comprend une seconde soupape de commande (34) qui commande l'évacuation du milieu fluide de la chambre (16).

9. Dispositif de soupape selon au moins l'une des revendications précédentes,
**caractérisé en ce que**
le dispositif d'étranglement (30) est réalisé pour que son effet d'étranglement varie par segments en fonction de la position du piston (14) sur son chemin de déplacement.

10. Dispositif de soupape selon la revendication 9,
**caractérisé en ce que**
l'effet d'étranglement augmente lorsque le piston (14) s'approche d'au moins l'une des positions de fin de course de son chemin de déplacement.

11. Dispositif de soupape selon au moins l'une des revendications précédentes,
**caractérisé en ce que**
la soupape d'échange de gaz (1) comprend au moins un dispositif de détection de position (40) qui détecte au moins une position du corps de soupape (4) dans la direction de déplacement (B1, B2).

12. Dispositif de soupape selon la revendication 11,
**caractérisé en ce que**
le dispositif de détection de position (40) comprend au moins un émetteur (42) et un récepteur (44), disposés de sorte que le cheminement des rayonnements entre l'émetteur (42) et le récepteur (44) est influencé au moins temporairement par la coupelle de ressort (5) ou le corps de soupape (4) ou une pièce de construction reliée à la coupelle de ressort (5) ou au corps de soupape.

13. Dispositif de soupape selon l'une des revendications 11 ou 12,
**caractérisé en ce que**
l'émetteur (42) comprend un grand nombre de sources de rayonnement (46) disposées les unes derrière les autres dans la direction de déplacement (B1, B2) et/ou le récepteur (44) comprend un grand nombre de détecteurs (48) disposés les uns derrière les autres dans la direction de déplacement (B1, B2).

14. Dispositif de soupape selon l'une des revendications 11 à 13,
**caractérisé en ce que**
le dispositif de détection de position (40) comporte un processeur qui donne au moins une valeur caractéristiques d'un déplacement de la tête de soupape (2).

15. Moteur à combustion interne comprenant au moins un dispositif de soupape d'échange de gaz (1) selon au moins l'une des revendications précédentes.
